# DEMANDE DE BREVET EUROPEEN

(11) **EP 0 662 287 A1**
(43) Date de publication de la demande: **12.07.1995**
(21) Numéro de dépôt: 94402650.9
(22) Date de dépôt: 21.11.1994
(51) Int. Cl.: A43B 3/30, A43D 1/02

(54) **Article chaussant notamment chaussures pour enfants en bas âge**

(30) Priorité: 10.01.1994 FR 9400153
(71) Demandeur: SCOP MINIBEL SA, F-79370 Celles Sur Belle (FR)
(72) Inventeur: Goujon, Isabelle, F-86280 Saint-Benoit (FR)
(74) Mandataire: Keib, Gérard

(57) **Abrégé**

**L'**invention concerne un article chaussant notamment chaussures à tige haute ou basse pour enfants en bas âge, tels que nourrissons.

Article chaussant caractérisé en ce que la face externe (1) de la semelle d'usure est pourvue d'un dispositif de contrôle de la pointure du pied comprenant au moins deux paramètres, l'un de positionnement du talon (2), l'autre de positionnement des orteils, par rapport à une zone de tolérance (3).

## Description

**L'**invention concerne un article chaussant destiné en particulier aux enfants en bas âge, plus particulièrement les nourrissons et se réfère par conséquent aux chaussures à tige montante de type "premiers pas".

Le choix d'une chaussure pour un enfant en bas âge est délicat en raison de la pointure du pied mais également et surtout de sa croissance rapide. En outre, le pied de l'enfant étant souple et malléable on ne peut évidemment pas multiplier les essais et contrôler périodiquement si la pointure de la chaussure est toujours bien adaptée à celle du pied.

Il existe pour les adultes des dispositifs de mesure ou d'étalonnage des pointures sous la forme d'une règle graduée et d'un coulisseau venant buter sur la pointe des orteils et définissant ainsi la longueur du pied. Ce dispositif est mal adapté aux enfants notamment aux nourrissons et, de surcroît, chaque consommateur ne peut évidemment pas acquérir un tel dispositif pour contrôler périodiquement la croissance du pied de son enfant.

L'invention concerne donc un nouveau concept dont l'originalité repose sur le fait que c'est la chaussure elle-même qui sert d'étalon. Ainsi on peut non seulement au jour de l'achat contrôler la pointure du pied de l'enfant eu égard à la pointure de l'article chaussant, mais on peut également,périodiquement, grâce à un système d'étalonnage contrôler la croissance du pied et savoir si la chaussure est toujours adaptée à la pointure de l'enfant.

L'invention concerne donc un article chaussant tel qu'une chaussure pour enfants en bas âge, caractérisée en ce que la face externe de la semelle d'usure est pourvue d'un dispositif de contrôle de la pointure du pied, comprenant au moins deux paramètres, l'un de positionnement du talon, l'autre de positionnement des orteils par rapport à une zone de tolérance.

Selon un mode de réalisation préférentiel de l'invention l'article chaussant est caractérisé en ce que la face externe de la semelle d'usure comporte une zone d'affichage et de positionnment de talon du pied et à l'extrémité opposée de la semelle, une zone de tolérance définie par deux index, espacés l'un de l'autre, le premier permettant le contrôle de la juste pointure du pied eu égard à la pointure de la chaussure, le second constituant le seuil limite au-delà duquel il est nécessaire de passer à une pointure supérieure.

Un article chaussant conforme à l'invention est représenté à titre d'exemple non limitatif sur l'unique figure annexée qui est une vue en plan de la face externe de la semelle d'usure de la chaussure.

L'article chaussant qui peut être à tige haute ou basse, lacée ou non, présente la particularité de comporter une semelle "étalon" permettant, non seulement de contrôler la juste pointure du pied de l'enfant au jour de l'achat d'une paire de chaussure, mais également, et surtout, de pouvoir vérifier, périodiquement, le degré de croissance du pied de cet enfant.

Pour ce faire, la face d'usure 1 de la semelle, c'est-à-dire celle destinée à entrer en contact avec le sol, comporte un dispositif de contrôle de la pointure du pied constitué de deux zones d'affichage et de positionnement du pied de l'enfant, la zone 2 correspondant à la position du talon du pied et la zone 3 définissant, quant à elle, une aire de tolérance. Cette aire ou zone de tolérance 3 est définie par les deux paramètres ou indexes 4 et 5, espacés l'un de l'autre, le premier paramètre 4 correspondant au contrôle de la juste pointure du pied de l'enfant eu égard à la pointure de la chaussure, le second paramètre 5 constituant le seuil limite au-delà duquel la pointure de la chaussure est considérée comme n'étant plus adaptée à la pointure du pied de l'enfant. Entre ces deux paramètres se situe la zone de tolérance dont la largeur correspond à la croissance autorisée du pied par rapport à la pointure de la chaussure.

Le choix d'une pointure de chaussures lors d'un achat suppose par conséquent que l'on appose la face inférieure du pied de l'enfant sur la face externe de la semelle d'usure 1, en prenant soin de positionner le talon du pied en regard de la zone 2 puis d'appliquer correctement le pied de l'enfant sur la semelle afin de contrôler le positionnement des orteils eu égard à la zone de tolérance 3. Pour que la pointure de la chaussure soit parfaitement adaptée à la pointure du pied, il est indispendable que les orteils atteignent l'index 4, voire le chevauche, ou le dépasse légèrement. Tant que l'extrémité des orteils se situe dans la zone de tolérance 3, la pointure de la chaussure est parfaitement adaptée au pied de l'enfant.

La croissance étant rapide chez les enfants, notamment chez les nourrissons et le pied étant, en raison de sa souplesse et de sa malléabilité, fragile et vulnérable, il convient de vérifier périodiquement que la chaussure est toujours adaptée à la pointure du pied. La zone de tolérance 3 permet ce contrôle. Tant que les extrémités des orteils se situent dans cette zone de tolérance, la pointure est considérée comme bonne mais dès que ces mêmes orteils atteignent l'index 5, qui est le seuil limite de tolérance, on doit nécessairement considérer que le pied de l'enfant a grandi et que la pointure de la chaussure n'est plus adaptée.

En définitive, cette auto-contrôle de la pointure et de la croissance du pied de l'enfant, grâce à une dispositif supporté par la chaussure elle-même, présente de multiples avantages, non seulement parce qu'il n'est plus nécessaire de faire appel à un système d'étalonnage indépendant mais également, et surtout, parce-que l'usager a en permanence à sa disposition un moyen de contrôler la parfaite adéquation entre le pied de l'enfant et la pointure de la chaussure.

## Revendications

1. Article chaussant notamment chaussures à tige haute ou basse pour enfants en bas âge, tels que nourrissons, caractérisé en ce que la face externe (1) de la semelle d'usure est pourvue d'un dispositif de contrôle de la pointure du pied comprenant au moins deux paramètres, l'un de positionnement du talon (2), l'autre de positionnement des orteils, par rapport à une zone de tolérance (3).

2. Article chaussant caractérisé en ce que la face externe de la semelle d'usure (1) comporte une zone (2) d'affichage et de positionnement du talon du pied et,à l'extrémité opposée de la semelle,une zone de tolérance (3) définie par deux index (4, 5) espacés l'un de l'autre, le premier permettant de contrôler la juste pointure du pied,eu égard à la pointure de la chaussure, le second constituant le seuil limite de croissance.

3. Article chaussant selon les revendications 1 et 2, caractérisé en ce que la zone de tolérance (3) sert de moyen de contrôle périodique de la croissance du pied de l'enfant.
